# EUROPÄISCHE PATENTSCHRIFT

(11) **EP 0 036 027 B1**
(45) Veröffentlichungstag und Bekanntmachung des Hinweises auf die Patenterteilung: **24.07.1985**
(21) Anmeldenummer: 80101315.2
(22) Anmeldetag: 13.03.1980
(51) Int. Cl.: H01H 50/14, H01H 51/06

(54) **Elektromagnetisches Schütz**
Contactor
Contacteur éléctromagnétique

(43) Veröffentlichungstag der Anmeldung: 23.09.1981
(73) Patentinhaber: Square D Starkstrom GmbH, D-5277 Marienheide-Rodt (DE)
(72) Erfinder: Lemmer, Helmut, D-5277 Marienheide (DE)
(74) Vertreter: Köhne, Friedrich, Dipl.-Ing.

## Beschreibung

Die Erfindung bezieht sich auf ein elektromagnetisches Leistungs- oder Hilfsschütz, mit einem in einem Gehäuse untergebrachten Kontaktsystem sowie einem das Kontaktsystem betätigenden Magnetsystem, mit einem das Gehäuse an dem von der Befestigungsseite abliegenden Ende abschliessenden Deckel; wobei die feststehenden Kontakte des Kontaktsystems als Kontaktschienen mit Kontaktanschlussschrauben und die beweglichen Kontakte als gemeinsam betätigbare, als Öffner und/oder Schliesser wirkende Brücken ausgebildet und jede Brücke und die zugehörigen Kontaktschienen in einer abgegrenzten Schaltkammer untergebracht sind und die die Kontaktanschlussschrauben tragenden Enden der die feststehenden Kontakte bildenden Kontaktschienen in zwei mit unterschiedlichem Abstand von der Befestigungsebene verlaufenden Schaltkammerebenen von Ebene zu Ebene derart versetzt zueinander angeordnet sind, dass jede Kontaktanschlussschraube in den beiden Ebenen auch nach Verdrahtung des Schützes frei zugänglich ist.

Ein Schütz dieser Gattung ist aus der EP-A 711 bekannt. Bei diesem bekannten Schütz sind die Kontaktanschlussschrauben bei vorgesehener Verdrahtung in den unterschiedlichen Abstandsebenen frei zugänglich, und zwar dadurch, dass die Kontaktanschlussschrauben in Ebenen mit unterschiedlichem Abstand von dem der Befestigung dienenden Gehäuseende versetzt zueinander angeordnet sind. Dieser Versatz wird bei dem bekannten Schütz jedoch dadurch erreicht, dass die Kontaktschienen mindestens einer Ebene ein schrägverlaufendes Schienenteil aufweisen.

Des weiteren ist aus der US-A-3 319 036 ein Schütz bekannt, bei welchem ein teilweiser Versatz der Schaltkammern zueinander vorgesehen ist, der aber einzig und allein daraus folgt, dass in der unteren Ebene drei Kontaktbahnen und in der oberen Ebene vier Kontaktbahnen vorgesehen sind. Dabei liegen aber die äusseren Kontaktbahnpaare praktisch vertikal übereinander, so dass die vier unten liegenden Kontaktanschlussschrauben bei vorgesehener Verdrahtung nicht mehr frei zugänglich sind.

Ein ähnliches elektromagnetisches Schaltgerät ist aus der DE-B-2 407 057 bekannt. Auch hier sind die beiden äusseren Kontaktbahnen paarweise in der gleichen vertikalen Ebene vorgesehen, so dass auch hier die vier äusseren und unteren Kontaktanschlussschrauben bei vorgesehener Verdrahtung nicht mehr zugänglich sind.

Ausgehend von dem zu Anfang erläuterten Stand der Technik liegt der Erfindung die Aufgabe zugrunde, ein Schütz zu schaffen, welches unter Beibehaltung der Vorteile des zu Anfang erläuterten Schützes in der Konstruktion und damit in der Herstellung wesentlich einfacher ist.

Die gestellte Aufgabe wird erfindungsgemäss dadurch gelöst, dass sämtliche Kontaktschienen geradlinig ausgebildet sind und dass die freie Zugänglichkeit aller Kontaktschrauben auch nach Verdrahtung des Schützes durch seitlichen Versatz auf Lücke der Schaltkammern der beiden zwischen gemeinsamen ebenen Seitenflächen des Gehäuses vorgegebener Breite angeordneten Schaltkammerebenen erfolgt, dass in der nach der Befestigungsebene zu liegenden Schaltkammerebene ein Raum für die Anordnung der Spul.enanschlussschrauben vorhanden ist und dass die Kontaktanschlussschrauben in im wesentlichen rechteckigen Leitungsaufnahmerahmen sitzen, deren Öffnungen eine derart geringe Breite aufweisen, dass bei Anschluss mehrerer Leitungen eines bestimmten Querschnitts diese in senkrecht zur Befestigungsebene verlaufenden Ebenen übereinander zu liegen kommen.

Dieses vorerläuterte Konstruktionsprinzip gestattet eine Reihe von weiteren vorteilhaften Ausgestaltungen, die in den Unteransprüchen gekennzeichnet sind.

In der Zeichnung ist ein Ausführungsbeispiel der Erfindung im Schema dargestellt, und zwar zeigen
Fig. 1 eine perspektivische Ansicht eines zusammengesetzten Schützes,
Fig. 2 eine Explosionszeichnung mit perspektivischer Ansicht auf die Einzelteile des Schützes gemäss Figur 1, wobei Magnetanker und Magnetkern nicht dargestellt sind,
Fig. 3 eine Seitenansicht gemäss Pfeil 111 in Figur 1,
Figur 4 eine Draufsicht in Richtung des Pfeiles IV in Figur 1,
Figur 5 eine Vorderansicht gemäss Pfeil V in Figur 1,
Figur 6 eine Ansicht auf den Boden des Schützes gemäss Pfeil VI in Figur 1,
Figur 7 einen Längsschnitt durch das Schütz gemäss Schnittlinie VII-VII in Figur 1,
Figur 8 einen Querschnitt hierzu gemäss Schnittlinie VIII-VIII in Figur 7,
Figur 9 einen Teilschnitt gemäss Schnittlinie IX-IX in Figur 8,
Figur 10 einen Schnitt durch eine Einzelheit gemäss Schnittlinie X-X in Figur 7,
Figur 11 einen Querschnitt hierzu gemäss Schnittlinie XI-XI in Figur 10 und
Figur 12 einen Teilschnitt gemäss Schnittlinie XII-XII in Figur 9.

Das in der Zeichnung dargestellte Ausführungsbeispiel eines Schützes weist ein Gehäuse aus zähhartem Kunststoff auf, welches aus den Gehäuseteilen 1, 2, 3, 4 und 5 besteht. Das Gehäuseteil 1 dient mit seiner Bodenplatte 1a zur Befestigung auf einer Befestigungsebene, z. B. auf einer Schalttafel oder in einem Schaltschrank. Die Befestigungsebene ist in Figur 3 vereinfacht als strichpunktierte Linie 16 dargestellt. Zur Befestigung können die seitlichen Vorsprünge 1e mit Bohrungen Verwendung finden oder aber durch einen unter Druck einer Feder 1k stehenden Riegel 1h (Figur 6), der zusammen mit einem Gegenanschlag 1m in eine nicht gezeichnete profilierte Schiene der Schalttafel oder des Schaltschrankes eingreift. Auf der Unterseite 1f des Bodens können noch Führungs- bzw. Verstärkungsrippen 1g vorgesehen sein. Im Innern des Gehäuseteiles 1 ist das Magnetsystem untergebracht, welches einmal aus einer Spule 6 mit Anschlussleitungen 7 und Anschlussstücken 8, 9 besteht und zum anderen aus einem Magnetkern 30 und einem beweglichen Anker 31, wie Figur 7 verdeutlicht. Die Befestigung der Spule 6 und des Magnetkerns 30 kann mit Hilfe einer Halterung 10 nur durch einfaches Einschieben unter Klemmwirkung erfolgen.

An Ober- und Unterseite des Gehäuseteils 1 sind federnde Zungen 1c vorgesehen, die mit Ausnehmungen und Raststellen 2b des Gehäuseteils 2 zusammenwirken. An den beiden Seitenflächen des Gehäuseteils 2 sind ebenfalls zungenartige Vorsprünge 2c vorgesehen, die mit Ausnehmungen und Raststellen 1d des Gehäuseteils 1 zusammenwirken. Somit werden die Gehäuseteile 1 und 2 durch einfaches Zusammenschieben von Hand fest miteinander verbunden.

Das Gehäuseteil 2 enthält ein Kontaktsystem. Zu diesem Zweck sind innerhalb der vorgegebenen Breite zwischen den beiden Seitenflächen 2a (Figur 4) für kleine Schaltleistungen von etwa 4 bis 4,5 kw vier Schaltkammern 2d parallel nebeneinander in einer Abstandsebene von der Befestigungsebene 16 vorgesehen. Wie insbesondere Figur 2 verdeutlicht, sind die Schaltkammerwände als U-förmige Rinnen mit offenen Stirnseiten ausgebildet. Dabei sind die U-förmigen Rinnen nach der von der Befestigungsebene abliegenden Seite hin offen. In jeder Schaltkammer befinden sich zwei Kontaktschienen 24 mit feststehenden Kontaktstücken 24a, die durch Einlegen in Führungen 26, 27 des Gehäuseteiles 2 sowie in im wesentlichen rechteckigen Rahmen 20 durch Kontaktanschlussschrauben 11 gehalten sind. Wie insbesondere Figur 4 verdeutlicht, sind die Öffnungen der Rahmen 20 mit einer derart geringen Breite gewählt, dass bei Anschluss von mehreren Leitungen 18, 19 diese in senkrecht zur Befestigungsebene verlaufenden Ebenen übereinander festspannbar sind. Mit den beiden Kontaktschienen 24 in jeder Schaltkammer arbeitet eine Brücke 22 mit beweglichen Kontaktstücken 22a zusammen. Bei der dargestellten Ausführungsform handelt es sich um Schliesser, die aber auch als Öffner umgerüstet werden können, und zwar dadurch, dass die beiden Kontaktschienen 24 der betreffenden Schaltkammer um 180° gedreht werden, so dass die Kontaktstücke 24a nach der Befestigungsebene hin zeigen. Ferner wird die Brücke 22 zusammen mit der Kontaktfeder 33 aus der Öffnung 13a des für alle Brücken gemeinsamen Brückenträgers 13 herausgenommen und nach Umdrehen um 180° in die Öffnung 13c eingesetzt. Wie insbesondere aus den Figuren 2 und 8 zu ersehen ist, besteht der gemeinsame Brückenträger im wesentlichen aus einer Platte, deren eines Ende mit dem Anker 31 des Magnetsystems verbunden ist. Ausserdem sind Druckfedern 32 vorgesehen, die bei nicht eingeschalteter Spule 6 den Anker 31 und den gemeinsamen Brückenträger in die dargestellte Ruhelage zurückdrücken. In der Platte des Brückenträgers 13 sind zwei Reihen von rechtekkigen Öffnungen 13b und 13c vorgesehen, die, wie gesagt, zum Einsetzen der Brücken 24 und Federn 33 wahlweise als Öffner oder Schliesser dienen. An dem von der Befestigungsebene abliegenden Ende weist der Brückenträger 13 einen C-förmigen, nach aussen öffnenden Vorsprung 13a auf, welcher durch eine Öffnung 3d des als Zwischendeckel dienenden Gehäuseteils 3 hindurchragt. Das Gehäuseteil 3 deckt das Kontaktsystem in dem Gehäuseteil 2 ab. In dem als Zwischendeckel vorgesehenen Gehäuseteil sind zwei Lochreihen 3b vorgesehen, durch die ein Schraubenzieher gesteckt werden kann, der gleichzeitig von der betreffenden Wandung des Lochs geführt ist und der die Kontaktanschlussschrauben 11 frei zugänglich festzuziehen gestattet.

Neben den vier Schaltkammern 2d des Gehäuseteils 2 ist innerhalb der vorgegebenen Breite zwischen den Seitenwänden 2a ein weiterer rinnenartiger Raum 2e vorgesehen, in welchem die beiden Anschlussschrauben 12 für die Spule des Magnetsystems untergebracht sind, und zwar in Reihe mit den Kontaktanschlussschrauben 11, jedoch zur besseren Unterscheidung gegenüber diesen etwas nach der Befestigungsebene verrückt. Zum Erreichen dieser Schrauben 12 sind in dem Gehäuseteil 3 entsprechend zwei weitere Öffnungen 3b in Reihe mit den vorerläuterten enthalten. Das Gehäuseteil 3 kann durch Aufschieben und Aufklemmen an dem Gehäuseteil 2 befestigt werden.

Auf dem Gehäuseteil 3 sitzt ein weiteres Gehäuseteil 4 mit vier nebeneinander angeordneten Schaltkammern 4a, in denen, wie insbesondere aus den Figuren 1, 7, 8, 9 und 12 ersichtlich ist, Kontaktschienen 25 mit Festkontaktstücken 25a sowie Brücken 23 mit beweglichen Kontaktstükken 23a wiederum in einem gemeinsamen Brükkenträger 15 untergebracht sind. An dem äusseren Ende ragt ein Betätigungsknopf 15a durch eine Öffnung 5d des äusseren Gehäuseteils 5 hindurch, während das andere Ende des Brückenträgers 15 einen T-förmigen Vorsprung 15b besitzt, der bei Aufsetzen des Gehäuseteils 4 auf das Gehäuseteil 3 und durch seitliches Verschieben in den C-förmigen Vorsprung 13a eingreift. Gleichzeitig wird durch einfache Steckverbindung, und zwar auch durch seitliches Verschieben eine Verbindung zwischen Gehäuseteil 3 und Gehäuseteil 4 hergestellt. Hierzu dienen Ausnehmungen 3c in der Aussenfläche 3a des Gehäuseteils 3 einerseits und hakenartige Vorsprünge 4b des Gehäuseteils 4. Insbesondere Figur 3 veranschaulicht die Befestigungsstellung der Gehäuseteile untereinander.

Die Führungen und Halterungen 21, 28 und 29 für die Kontaktschienen 25, die Ausbildung des gemeinsamen Brückenträgers 15 mit den Öffnungen 15c, 15d sowie mit den Kontaktfedern 34, ferner die Ausbildung der Kontaktschienen 25 mit festen Kontaktstücken 25a und der Brücken 23 mit beweglichen Kontaktstücken 23a entsprechen im wesentlichen derjenigen in dem Gehäuseteil 2, jedoch sind die Höhenabmessungen des Gehäuseteils 4 bei Beibehaltung gleicher Breite wesentlich geringer als die des Gehäuseteils 2, so dass die beiden Reihen von Kontaktanschlussschrauben sowie die beiden Spuienkontaktschrauben 12 von der Stirnseite des Schützes gemäss Figur 5 auch bei vollständig vorgesehener Verdrahtung 18, 19 frei zugänglich sind.

Zu diesem vorgenannten Zweck sind die Schaltkammern in den beiden Abstandsebenen, d. h. also in dem Gehäuseteil 2 einerseits und dem Gehäuseteil 4 andererseits zueinander auf Lücke verschoben. Dies verdeutlichen insbesondere die Figuren 4 und 8. Das Gehäuseteil 4 ist schliesslich noch durch das deckelartige Gehäuseteil 5 abgeschlossen, welches wiederum federnde zungenartige Vorsprünge 5b aufweist, die in Ausnehmungen 4c mit Raststellen des Gehäuseteils 4 eingreifen und eine feste Halterung gewährleisten. Die zwei Lochreihen 5c in der Deckelfläche 5a erlauben wieder ein Hindurchstecken eines Schraubenziehers zum Festschrauben der Kontaktanschlussschrauben 14. Zusätzlich zu den Druckfedern 32 können zu beiden Seiten des gemeinsamen Brückenträgers 15 im Gehäuseteil 4 noch zwei weitere Druckfedern 35 vorgesehen sein. Durch die Verwendung der beiden Brückenträger 13 und 15 miteinander sowie mit dem Magnetanker 31 wird das gesamte Kontaktsystem in beiden Abstandsebenen durch ein und dasselbe Magnetsystem betätigt.

Die Figuren 10 und 11 veranschaulichen noch die elektrische Verbindung zwischen den Spulenanschlussleitungen 7 über ein Verstärkungsstück 36 und einen Federbügel 37 zu einer Anschlussleitung 38, die zu der betreffenden Kontaktanschlussschraube 12 führt. Die elektrische Verbindung zwischen den Kontaktanschlussschrauben 12 und der Spule 6 ist also gewährleistet, wenn die Gehäuseteile 1 und 2 zusammengesteckt sind.

Das Schütz ist auf einfache Weise auf unterschiedliche Schaltleistung umzustellen. Wenn statt der vier Schaltkammern 2d und 4a in den beiden Abstandsebenen bei einer Schaltleistung von etwa 4 bis 4,5 kw eine höhere Schaltleistung von etwa 11 kw verlangt wird, kann man die betreffenden Gehäuseteile 2 bis 5 mit dem in ihnen enthaltenen Kontaktsystem wahlweise durch andere Gehäuseteile mit drei Schaltkammern je Abstandsebene austauschen, die wegen der grösseren Schaltleistung unter Beibehaltung der vorgegebenen Breitenabmessungen entsprechend grösser ausgebildet sind, wobei aber wieder die Schaltkammern von Abstandsebene zu Abstandsebene gegeneinander versetzt, also auf Lücke, angeordnet sind, um wieder eine freie Zugänglichkeit aller Kontaktanschlussschrauben bei vorgesehener Verdrahtung zu gewährleisten.

## Patentansprüche

1. Elektromagnetisches Leistungs- oder Hilfsschütz, mit einem in einem Gehäuse (1 bis 5) untergebrachten Kontaktsystem (13, 22, 24; 15, 23, 25) sowie einem das Kontaktsystem betätigenden Magnetsystem (6, 30, 31), mit einem das Gehäuse an dem von der Befestigungsseite (16) abliegenden Ende abschliessenden Deckel (5); wobei die feststehenden Kontakte des Kontaktsystems als Kontaktschienen (24, 25) mit Kontaktanschlussschrauben (11, 14) und die beweglichen Kontakte als gemeinsam betätigbare, als Öffner und/oder Schliesser wirkende Brücken (22, 23) ausgebildet und jede Brücke (22, 23) und die zugehörigen Kontaktschienen (24, 25) in einer abgegrenzten Schaltkammer (2d, 4a) untergebracht sind und die die Kontaktanschlussschrauben (11, 14) tragenden Enden der die feststehenden Kontakte bildenden Kontaktschienen (24, 25) in zwei mit unterschiedlichem Abstand von der Befestigungsebene verlaufenden Schaltkammerebenen von Ebene zu Ebene derart versetzt zueinander angeordnet sind, dass jede Kontaktanschlussschraube (11, 14) in den beiden Ebenen auch nach Verdrahtung des Schützes frei zugänglich ist, dadurch gekennzeichnet, dass sämtliche Kontaktschienen (24, 25) geradlinig ausgebildet sind und dass die freie Zugänglichkeit aller Kontaktschrauben (11, 14) auch nach Verdrahtung des Schützes durch seitlichen Versatz auf Lücke der Schaltkammern (2d, 4a) der beiden zwischen gemeinsamen ebenen Seitenflächen (2a, 4d) des Gehäuses vorgegebener Breite angeordneten Schaltkammerebenen erfolgt, dass in der nach der Befestigungsebene zu liegenden Schaltkammerebene ein Raum für die Anordnung der Spulenanschlussschrauben (12) vorhanden ist und dass die Kontaktanschlussschrauben (11,12,14) in im wesentlichen rechtekkigen Leitungsaufnahmerahmen (20) sitzen, deren Öffnungen eine derart geringe Breite aufweisen, dass bei Anschluss mehrerer Leitungen (18, 19) eines bestimmten Querschnitts diese in senkrecht zur Befestigungsebene (16) verlaufenden Ebenen übereinander zu liegen kommen.

2. Schütz nach Anspruch 1, dadurch gekennzeichnet, dass die Spulenanschlussschrauben (12) zu der Reihe der benachbarten Kontaktanschlussschrauben (11) um ein kleines Mass nach der Befestigungsebene hin versetzt angeordnet sind.

3. Schütz nach Anspruch 1, dadurch gekennzeichnet, dass die Schaltkammern (2d, 4a) jeder Schaltkammerebene in einem gemeinsamen Gehäuseteil 2, 4) nebeneinander angeordnet sind, und dass die Gehäuseteile schraubenlos mittels Steckverbindungen (1c, 2b, 2c, 3c, 4b, 4c, 5b) lösbar miteinander verbunden sind.

4. Schütz nach Anspruch 3, dadurch gekennzeichnet, dass die Steckverbindungen der Gehäuseteile aus seitlichen federnden Zungen (1c, 2c, 5b) mit Widerhaken einerseits und Einraststellen (1d, 2b, 4c) andererseits bestehen.

5. Schütz nach Anspruch 4, dadurch gekennzeichnet, dass ein Zwischendeckel (3) zwischen den zwei benachbarten Schaltkammergehäuseteilen (2, 4) an der von der Befestigungsebene (16) abliegenden Seite Ausnehmungen (3c) aufweist, welche mit Hakenvorsprüngen (4b) des von der Befestigungsebene abliegenden Schaltkammergehäuseteiles (4) durch seitliches Verschieben zusammenwirken.

6. Schütz nach Anspruch 5, dadurch gekennzeichnet, dass die die beweglichen Kontakte bildenden Brücken (22, 23) je Schaltkammergehäuse (2, 4) in einem gemeinsamen Brückenträger (13, 15) gehalten sind, dass der Brückenträger (13) des einen Schaltkammergehäuses einen C-förmigen, nach aussen öffnenden Vorsprung (13a) und der Brückenträger (15) des anderen Schaltkammergehäuses einen etwa T-förmigen Vorsprung (15b) aufweist, derart, dass unter seitlichem Verschieben der T-förmige Vorsprung (15b) in den C-förmigen Vorsprung (13a) eingreift, und dass der Zwischendeckel (3) eine von diesen Vorsprüngen durchragte Öffnung (3d) aufweist.

7. Schütz nach einem der vorhergehenden Ansprüche, dadurch gekennzeichnet, dass die Kontaktschienen (24, 25) in Schaltkammergehäuseführungen (26, 27, 28, 29) und mit ihren äusseren Enden in den rechteckigen Leitungsaufnahmerahmen (20) mittels der Kontaktanschlussschrauben (11, 14) gehalten sind.

## Claims

1. An electromagnetic power or auxiliary contactor provided with a contact system (13, 22, 24; 15, 23, 25), which is accommodated in a housing (1 to 5), as well as with a magnet system (6, 30, 31) actuating the contact system and with a cover (5) which seals the housing at the end that is remote from the fastening side (16); the fixed contacts of the contact system being designed as contact bars (24, 25) with contact connecting screws (11, 14) and the movable contacts being designed as jointly actuatable bridges (22, 23) acting as break contacts and/or make contacts and each bridge (22, 23) and the associated contact bars (24, 25) being accommodated in a bounded quenching chamber (2d, 4a) and the ends of the contact bars (24, 25) forming the fixed contacts, which ends carry the contact connecting screws (11, 14), being arranged in two quenching chamber planes extending at a different distance from the fastening plane so as to be offset from plane to plane in such a way relative to each other that each contact connecting screw (11, 14) is freely accessible in the two planes following the wiring of the contactor, characterised in that all the contact bars (24, 25) are designed so as to be rectilinear, and in that the free accessibility of all the contact screws (11, 14) following the wiring of the contactor is effected by the lateral staggering of the quenching chambers (2d, 4a) of the two quenching chamber planes arranged between joint flat side surfaces (2a, 4d) of the housing of a specified width, and in that a space for the arrangement of the coil connecting screws (12) is provided in the quenching chamber plane which lies in the direction of the fastening plane, and in that the contact connecting screws (11, 12, 14) sit in substantially rectangular line receiving frames (20), whose openings have such a small width that if several lines (18, 19) of a specific cross-section are connected these come to lie one above the other in planes extending perpendicularly to the fastening plane (16).

2. A contactor as claimed in Claim 1, characterised in that the coil connecting screws (12) are arranged so as to be offset relative to the row of the adjacent contact connecting screws (11) by a small dimension towards the fastening plane.

3. A contactor as claimed in Claim 1, characterised in that the quenching chambers (2d, 4a) of each quenching chamber plane are arranged side by side in a joint housing part (2, 4), and in that the housing parts are detachably connected together without screws by means of plug connections (1c, 2b, 2c, 3c, 4b, 4c, 5b).

4. A contactor as claimed in Claim 3, characterised in that the plug connections of the housing parts consist of lateral elastic tongues (1c, 2c, 5b) with barbs, on the one hand, and of locking points (1c, 2b, 4c), on the other hand.

5. A contactor as claimed in Claim 4, characterised in that an intermediate cover (3) between the two adjacent quenching chamber housing parts (2, 4) has, at the end that is remote from the fastening plane (16), recesses (3c) which cooperate with hook projections (4b) of the quenching chamber housing part (4) that is remote from the fastening plane by means of lateral displacement.

6. A contactor as claimed in Claim 5, characterised in that the bridges (22, 23) forming the movable contacts are held, for each quenching chamber housing (2, 4), in a joint bridge carrier (13, 15), and in that the bridge carrier (13) of one quenching chamber housing has a C-shaped outwardly opening projection (13a) and the bridge carrier (15) of the other quenching chamber housing has an approximately T-shaped projection (15b) so that, with a lateral displacement, the T-shaped projection (15b) engages in the C-shaped projection (13a), and in that the intermediate cover (3) has an opening (3d), through which these projections protrude.

7. A contactor as claimed in one of the preceding Claims, characterised in that the contact bars (24, 25) are held in quenching chamber housing guideways (26, 27, 28, 29) and, with their external ends, in the rectangular line receiving frames (2) by means of the contact connecting screws (11, 14).

## Revendications

1. Contacteur de puissance ou auxiliaire électromagnétique, comportant un système de contacts (13, 22, 24; 15, 23, 25) logé dans un boîtier (1 à 5) ainsi qu'un système magnétique {6, 30, 31) actionnant le système de contacts, et comportant aussi un couvercle (5) fermant le boîtier à l'extrémité éloignée du côté de la fixation (16), les contacts fixes du système de contacts étant constitués sous la forme de barres à contact (24, 25) avec des vis (11, 14) de connexion de contacts et les contacts mobiles, sous la forme de ponts (22, 23) actionnables en commun agissant comme contacts à l'ouverture et/ou comme contacts à la fermeture et chaque pont (22, 23) et les barres à contact (24, 25) correspondantes étant logés dans une chambre de commutation limitée (2d, 4a) et les extrémités portant les vis (11, 14) de connexion de contacts des barres à contact formant les contacts fixes étant disposées dans deux plans de chambres de commutation, qui sont situés avec un écartement différent du plan de fixation entre plans, chaque vis (11, 14) de connexion de contact étant librement accessible dans les deux plans, même après câblage du contacteur, caractérisé en ce que toutes les barres à contact (24, 25) sont droites et que l'accessibilité sans entrave de toutes les vis (11, 14) des contacts est obtenue, même après câblage du contacteur, par déport latéral dans des lacunes des chambres de commutation (2d, 4a) des deux plans de chambres de commutation disposés entre des surfaces latérales planes (2a, 4d) communes du boîtier de largeur préfixée; en ce qu'il existe, dans le plan des chambres de commutation à placer après le plan de fixation, un espace pour disposer les vis (12) de raccordement des bobines; et en ce que les vis (11, 12, 14) de connexion des contacts reposent dans des cadres (20) de logement des conducteurs, sensiblement rectangulaires, dont les ouvertures présentent une faible largeur, de sorte que ceux-ci viennent se poser les uns contre les autres dans des plans (16) perpendiculaires au plan defixation lorsqu'on raccorde plusieurs conducteurs (18, 19) ayant une section transversale déterminée.

2. Contacteur selon la revendication 1, caractérisé en ce que les vis de raccordement de bobines (12) sont disposées, par rapport à la rangée des vis de contact voisines (11), avec décalage d'une petite quantité en direction du plan de fixation.

3. Contacteur selon la revendication 1, caractérisé en ce que les chambres de commutation (2d, 4a) de chaque plan de chambre de commutation sont disposées côte à côte dans une partie de boîtier commune (2, 4) et en ce que les parties de boîtier sont reliées les unes aux autres sans utiliser des vis au moyen de jonctions à enfichage (1c, 2b, 3c, 4b, 4c, 5b) de manière détachable.

4. Contacteur selon la revendication 3, caractérisé en ce que les jonctions à enfichage des parties de boîtier sont constituées par des languettes élastiques latérales (1c, 2c, 5b) avec des crochets d'une part et des emplacements de repos (1d, 2b, 4c) d'autre part.

5. Contacteur selon la revendication 4, caractérisé en ce qu'un couvercle intermédiaire (3) comporte, entre les deux parties de boîtier de chambres de commutation voisines (2, 4) et du côté écarté du plan de fixation (16), des échancrures (3c), lesquelles coopèrent avec des saillies en crochet (4b) de la partie de boîtier de chambre de commutation (4) écartée du plan de fixation par un décalage latéral.

6. Contacteur selon la revendication 5, caractérisé en ce que les ponts (22, 23) formant les contacts mobiles sont maintenus, pour chaque boîtier de chambre de commutation (2, 4), dans un support de pont commun (13,15), en ce que le support de pont (13) d'un boîtier de chambre de commutation comporte une saillie (13a) en forme de C s'ouvrant vers l'extérieur et le support de pont (15) de l'autre boîtier de chambre de commutation, une saillie (15b) sensiblement en forme de T, de manière que lors d'un coulissement latéral la saillie (15b) en forme de T entre dans la saillie (13a) en forme de C, et en ce que le couvercle intermédiaire (3) comporte une ouverture (3d) transpercée par ces saillies.

7. Contacteur selon l'une des revendications précédentes, caractérisé en ce que les barres à contact (24, 25) sont maintenues dans des guidages (26, 27, 28, 29) de boîtier de chambre de commutation et par leurs extrémités extérieures dans les cadres (20) de logement des conducteurs au moyen des vis de connexion de contact (11, 14).
